# EUROPÄISCHE PATENTANMELDUNG

(11) **EP 2 550 896 A1**
(43) Veröffentlichungstag der Anmeldung: **30.01.2013**
(21) Anmeldenummer: 12005488.7
(22) Anmeldetag: 27.07.2012
(51) Int. Cl.: A47B 37/04, A47B 43/04

(54) **Profil für Campingmöbel und damit hergestellte Campingmöbel**

(30) Priorität: 28.07.2011 DE 202011050840 U
(71) Anmelder: Westfield Outdoors GmbH, 54516 Wittlich (DE)
(72) Erfinder: Glöser, Immanuel, 64665 Alsbach Hähnlein (DE)
(74) Vertreter: Vièl, Christof

(57) **Zusammenfassung**

Die Erfindung betrifft ein Profil für Campingmöbel und damit hergestellte Campingmöbel.

Um ein Profil für Campingmöbel zu schaffen, das es ermöglicht, die Stoffelemente in vertikaler Richtung zu verspannen und Anbauteile an dem Profil zu befestigen, wird im Rahmen der Erfindung vorgeschlagen, daß das Profil in seinem Querschnitt zwei sich gegenüberliegende Aufnahmebereiche aufweist, die einen im wesentlichen einen zylindrischen Querschnitt und eine Öffnung aufweisen, wobei die Öffnungen voneinander abgewandt sind.

Es liegt somit ein spiegelsymmetrisch ausgebildetes Profil vor, dessen Aufnahmebereiche voneinander abgewandte, sich gegenüberliegende Öffnungen aufweisen. In die Öffnungen können verstärkte Kanten der Stoffelemente eingeführt werden, wobei die Verstärkung einen größeren Durchmesser als den der Öffnungen aufweist, so daß die Stoffelemente nach ihrem seitlichen Einführen in das Profil darin gehalten werden. Ebenso können Modulprofile mit einem hakenförmigen Endbereich, an den sich ein gerader Steg anschließt, in die Öffnung des Profils eingeführt werden, die dann seitlich an dem Profil anliegen und in der Öffnung gehalten werden. Mit Hilfe dieser Modulprofile können Anbauteile an dem Profil befestigt werden.

## Beschreibung

Die Erfindung betrifft ein Profil für Campingmöbel und damit hergestellte Campingmöbel.

Bei Campingmöbeln, beispielsweise Schränken und Küchenmöbeln, ist es üblich, eine Rahmenkonstruktion aus Metall vorzusehen und an dieser Stoffelemente, die die Außenwände des Campingmöbels bilden, über Laschen oder Taschen, durch die Elemente der Rahmenkonstruktion geführt werden, zu befestigen.

Die Laschen reißen jedoch relativ leicht aus und es ist auf diese Weise kaum möglich, die Stoffelemente in vertikaler Richtung zu verspannen.

Der Erfindung liegt daher die Aufgabe zugrunde, ein Profil für Campingmöbel zu schaffen, das es ermöglicht, die Stoffelemente in vertikaler Richtung zu verspannen und Anbauteile an dem Profil zu befestigen.

Diese Aufgabe wird erfindungsgemäß bei einem Profil für Campingmöbel dadurch gelöst, daß das Profil in seinem Querschnitt zwei sich gegenüberliegende Aufnahmebereiche aufweist, die einen im wesentlichen einen zylindrischen Querschnitt und eine Öffnung aufweisen, wobei die Öffnungen voneinander abgewandt sind.

Es liegt somit ein spiegelsymmetrisch ausgebildetes Profil vor, dessen Aufnahmebereiche voneinander abgewandte, sich gegenüberliegende Öffnungen aufweisen. In die Öffnungen können verstärkte Kanten der Stoffelemente eingeführt werden, wobei die Verstärkung einen größeren Durchmesser als den der Öffnungen aufweist, so daß die Stoffelemente nach ihrem seitlichen Einführen in das Profil darin gehalten werden. Ebenso können Modulprofile mit einem hakenförmigen Endbereich, an den sich ein gerader Steg anschließt, in die Öffnung des Profils eingeführt werden, die dann seitlich an dem Profil anliegen und in der Öffnung gehalten werden. Mit Hilfe dieser Modulprofile können Anbauteile an dem Profil befestigt werden.

Eine Weiterbildung der Erfindung besteht darin, daß das Profil zwischen den beiden Aufnahmebereichen einen Zentralbereich aufweist.

Hierdurch erhält das Profil eine längliche Form mit den beiden Aufnahmebereichen und den Öffnungen an den beiden Endbereichen.

Im Rahmen der Erfindung liegen auch Campingmöbel, das eine Rahmenkonstruktion aus erfindungsgemäßen Profilen aufweist.

Die Profile werden über entsprechende Eckverbindern miteinander verbunden, wodurch ein Rahmen erstellt wird.

Erfindungsgemäß werden zwischen den erfindungsgemäßen Profilen Stoffelemente angeordnet.

Eine Weiterbildung der Erfindung besteht darin, daß Spannelemente vorgesehen sind, um durch Variation des vertikalen bzw. horizontalen Abstandes zwischen zwei Profilen die Stoffelemente aufzuspannen.

Nachfolgend wird die Erfindung anhand eines Ausführungsbeispiels näher beschrieben.

Es zeigen
- Fig. 1: eine geschnittene Darstellung eines erfindungsgemäßen Profils mit einem eingehängten Stoffelement sowie einem eingehängten Modulprofil.
- Fig. 2: eine Rahmenkonstruktion aus erfindungsgemäßen Profilen für ein Campingmöbel,
- Fig. 3: das fertige Campingmöbel.

Wie Fig. 1 zeigt, weist das erfindungsgemäße Profil 1 für Campingmöbel in seinem Querschnitt zwei sich gegenüberliegende Aufnahmebereiche 2 auf, die jeweils einen im wesentlichen zylindrischen Querschnitt und eine Öffnung 3 aufweisen, wobei die Öffnungen 3 voneinander abgewandt sind.

Zwischen den beiden Aufnahmebereichen 2 weist das Profil 1 einen Zentralbereich 4 auf, der im vorliegenden Beispiel beidseits durch Sicken 5 versteift ist. Wie in Fig. 1 dargestellt, können in jede der Öffnungen 3 verstärkte Kanten 6 eines Stoffelementes 7 eingeführt werden, wodurch das Stoffelement 7 in dem Profil 1 gehalten wird. Ebenfalls ist es möglich, wie in Fig. 1 dargestellt, Modulprofile 8 mit einem hakenförmigen Endbereich 9, an den sich ein gerader Steg 10 anschließt, in geneigter Stellung in die Öffnungen 3 der Profile 1 einzuführen und diese dann mit ihrer Rückseite 11 an das Profil 1 anliegen zu lassen. Solche Modulprofile 8 können zum Befestigen von weiteren Aggregaten an dem Profil 1 verwendet werden.

Fig. 2 zeigt eine Rahmenkonstruktion für ein Campingmöbel 12, hier eine Campingküche, die mit dem erfindungsgemäßen Profil 1 erstellt wurde. Hierzu werden die Profile 1 mit entsprechenden Eckverbindern 13 verbunden. Erfindungsgemäß werden zwischen den erfindungsgemäßen Profilen 1 Stoffelemente 7 angeordnet. Gegebenenfalls können Spannelemente vorgesehen sein, um durch Variation des vertikalen bzw. horizontalen Abstandes zwischen zwei Profilen 1 die Stoffelemente aufzuspannen.

Aus Fig. 3 ist ersichtlich, wie die Stoffelemente 7 vertikal zwischen den parallel angeordneten Profilen 1 aufgespannt sind. Die horizontal angeordneten Profile 1 werden über Eckverbinder 13 miteinander verbunden und die Stoffelemente 7 zwischen den Profilen 1 aufgespannt. In den Randbereichen weisen die Stoffelemente 7 zusätzlich Taschen auf, durch die die vertikal angeordneten Profile 1 sich erstrecken. Auf diese Weise wird ein Campingmöbel 12 geschaffen, das ausgesprochen formstabil und belastbar ist. Als Arbeitsplatte kann auf das Campingmöbel 12 eine einrollbare Platte aus miteinander verbundenen lattenförmigen Einzelelementen aufgelegt werden.

## Patentansprüche

1. Profil (1) für Campingmöbel, **dadurch gekennzeichnet, daß** das Profil (1) in seinem Querschnitt zwei sich gegenüberliegende Aufnahmebereiche (2) aufweist, die jeweils einen im wesentlichen zylindrischen Querschnitt und eine Öffnung (3) aufweisen, wobei die Öffnungen (3) voneinander abgewandt sind.

2. Profil gemäß Anspruch 1, **dadurch gekennzeichnet, daß** das Profil zwischen den beiden Aufnahmebereichen (2) einen Zentralbereich (4) aufweist.

3. Campingmöbel (12), **dadurch gekennzeichnet, daß** das Campingmöbel (12) eine Rahmenkonstruktion aus Profilen gemäß Anspruch 1 oder Anspruch 2 aufweist.

4. Campingmöbel (12) gemäß Anspruch 3, **dadurch gekennzeichnet, daß** zwischen den erfindungsgemäßen Profilen Stoffelemente (7) angeordnet sind.

5. Campingmöbel (12) gemäß Anspruch 4, **dadurch gekennzeichnet, daß** Spannelemente vorgesehen sind, um durch Variation des vertikalen bzw. horizontalen Abstandes zwischen zwei Profilen (1) die Stoffelemente (7) aufzuspannen.
